# FASCICULE DE BREVET EUROPEEN

(11) **EP 1 917 113 B1**
(45) Date de publication et mention de la délivrance du brevet: **03.03.2010**
(21) Numéro de dépôt: 06794198.9
(22) Date de dépôt: 21.07.2006
(51) Int. Cl.: B21B 38/00, B21B 38/02

(54) **PROCEDE D'INSPECTION**
ÜBERPRÜFUNGSVERFAHREN
INSPECTION METHOD

(30) Priorité: 22.07.2005 FR 0552283
(43) Date de publication de la demande: 07.05.2008
(73) Titulaire: Siemens VAI Metals Technologies SAS, 42400 Saint Chamond (FR)
(72) Inventeur: PERRET, Jean, F-42600 Montbrison (FR)
(74) Mandataire: Fischer, Michael
(86) Numéro de dépôt international: PCT/FR2006/001793
(87) Numéro de publication internationale: WO 2007/010148

(56) Documents cités:
- EP-A- 0 724 919
- DE-A1- 10 300 362
- US-A- 4 123 011

## Description

L'invention est relative aux laminoirs. Plus particulièrement, l'invention a pour objet un procédé et une installation d'inspection de la qualité d'une bande de tôle après laminage.

On sait que, à l'issue du laminage, la bande de tôle laminée peut présenter certains défauts d'aspect qui peuvent être dus, par exemple, à une légère variation d'épaisseur dans le sens transversal, provenant de la déformation et de l'usure des cylindres et/ou du cédage de la cage, ou bien de marques laissées par les cylindres de travail, certains défauts pouvant aussi être dûs aux cylindres de soutien ou à la cage elle-même.

Ces défauts d'aspect se reproduisent sur chaque face, dans la direction longitudinale de laminage, avec une période correspondant au développement, dans cette direction, de la circonférence des cylindres de travail.

Or, il est de plus en plus nécessaire de livrer des tôles ayant une qualité de surface et, d'une façon générale, un aspect aussi parfaits que possible. Pour cela, il faut donc vérifier l'état de surface de la bande de tôle à l'issue du laminage, en particulier, pour observer les marques laissées périodiquement sur la bande par le passage entre les cylindres de travail.

De façon connue, on peut, par exemple prélever une section de la bande de tôle sortant du laminoir, afin d'en inspecter les deux faces. L'inspection se fait sur une longueur de bande, dite longueur d'inspection permettant d'observer les marques ou empreintes laissées par les cylindres du laminoir et la longueur d'inspection correspond donc à la plus grande des périodes des marques des différents cylindres. Dans un laminoir tandem à plusieurs cages, la longueur d'inspection correspond à la période des marques produites dans la cage la plus en amont, à partir de laquelle la bande subit le plus grand allongement en passant dans les cages suivantes.

De façon connue, l'inspection peut se faire dans une installation particulière où sont apportées certaines bobines à inspecter, après leur production par l'installation de laminage. L'installation d'inspection comporte une dérouleuse dite d'inspection et une table horizontale permettant de dérouler une longueur de produit correspondant à la longueur d'inspection, sur laquelle l'opérateur peut réaliser l'observation, le repérage, le calepinage ou toute autre opération de prise en compte des marques présentes sur les deux faces de l'échantillon servant à l'inspection.

Une telle installation d'inspection est coûteuse à réaliser et, aussi, à exploiter. En effet, il faut retirer une bobine du lot produit, la convoyer vers l'installation d'inspection, puis l'inspecter avant de poursuivre son acheminement. Cependant, l'installation de laminage continue à produire pendant l'inspection d'un échantillon de bande laminée, et la détection d'un défaut important conduit donc à rebuter ensuite les bandes de tôle laminées produites dans l'intervalle.

Il est possible d'éviter cet inconvénient dans les installations de laminage en continu comportant plusieurs cages successives fonctionnant en tandem, la bande laminée étant enroulée en bobine après la sortie de la dernière cage. Dans ce cas, en effet, l'installation d'enroulement comporte habituellement au moins deux mandrins fonctionnant alternativement, par exemple sur une bobineuse de type carrousel, et la bande est coupée au vol, à la fin de l'enroulement sur un mandrin, pour continuer l'enroulement sur un autre mandrin. On peut alors réaliser deux coupes successives qui sont espacées de manière à prélever une longueur d'inspection, celle-ci étant ensuite acheminée vers une table d'inspection grâce à des systèmes d'aiguillage et d'entraînement. Cette longueur d'inspection a subi toutes les étapes de laminage, comme le reste de la bande et son état de surface est donc bien représentatif de celui de la bande.

Un tel procédé n'est, cependant, pas applicable à une installation de laminage réversible comportant au moins une cage de laminage disposée entre deux dispositifs enrouleur/dérouleur entre lesquels la bande circule alternativement dans un sens et dans l'autre chaque dispositif enrouleur/dérouleur servant, selon le sens de laminage, de bobineuse en aval de la cage de laminage et de débobineuse en amont.

En effet, le laminage n'étant pas continu, il n'est pas utile de disposer d'une bobineuse carrousel, avec coupe au vol de la bande.

De plus, selon le nombre de passes, la bobineuse aval, à la fin de la dernière passe, peut être placée d'un côté ou de l'autre du laminoir.

Dans ce cas, habituellement, la longueur d'inspection est simplement prélevée sur la bande à la fin de la dernière passe, d'un côté ou de l'autre du laminoir.

Bien entendu, cette longueur d'inspection doit être, ensuite, rebutée. Or, dans le laminage réversible, il est déjà nécessaire de rebuter une longueur non négligeable de la bande.

En effet, pour permettre une mise en traction de la bande, pendant le laminage, dans un sens ou dans l'autre, il est nécessaire: qu'une certaine longueur de bande que l'on peut appeler « longueur de service » soit enroulée en plusieurs spires sur chaque mandrin.

Dans certains cas, cette longueur de service servant à la mise en tension de la bande, est constituée d'une rallonge soudée à chaque extrémité de la bande. Celle-ci peut alors être laminée pratiquement sur toute sa longueur mais la soudure des deux rallonges puis leur retrait demande un certain temps et diminue la productivité de l'installation. Lorsque la bobine est de grande longueur, il semble donc préférable de sacrifier, à chaque extrémité de la bande, une longueur de service qui n'est pas laminée à l'épaisseur souhaitée et doit donc être rebutée.

Habituellement, une telle installation de laminage réversible comporte, en plus des deux dispositifs enrouleur/dérouleur, une dérouleuse dite « première passe » capable de reprendre des bobines enroulées sur elles-mêmes et sans traction. Une bobine étant posée sur la dérouleuse première passe, le produit est déroulé à partir de ceile-ci, dans un premier sens de défilement, en faisant passer sa tête dans la cage pour l'engager sur le dispositif enrouleur/dérouleur placé de l'autre côté de la cage et servant donc, de bobineuse. Le produit est alors enroulé presque complètement sur cette bobineuse jusqu'à ce que son extrémité, formant la queue de la bande, quitte la dérouleuse, cette première passe s'effectuant, donc, sans laminage.

On fait alors marche arrière pour engager la queue de la bande sur le second dispositif enrouleur/dérouleur placé du même côté que la dérouleuse première passe et sur lequel ladite extrémité est fixée puis enroulée en spires superposées. Cependant, l'enrouleur/dérouleur placé en amont du laminoir, est freiné de façon de la bande, entraînée par la rotation des cylindres, soit mise sous tension, ce qui permet de commencer le laminage qui est, donc, effectué dans le sens inverse du premier sens de défilement au cours de cette deuxième passe.

Le défilement de la bande est, cependant arrêté avant la fin du déroulement de façon à laisser, sur le mandrin de la débobineuse, en amont de la cage, une longueur minimale enroulée correspondant au nombre de spires nécessaires au maintien en tension de la bande et que l'on appellera « longueur de service ».

Le laminage peut alors être effectué alternativement dans un sens et dans l'autre entre les deux enrouleurs/dérouleurs qui servent, alternativement, de bobineuse et de débobineuse, mais, pour maintenir à chaque passe la tension nécessaire au laminage, il est nécessaire de conserver sur chaque mandrin une longueur de service qui n'est donc pas laminée. A la fin de la dernière passe, il faut donc éliminer la longueur de service se trouvant à la queue de la bande et qui ne présenter pas les qualités requises. De même, la longueur de service se trouvant à la tête de la bande et enroulée à l'intérieur de la bobine, devra être éliminée à la fin du déroulement de celle-ci.

Une bobine laminée n'est donc laminée à l'épaisseur souhaitée que sur une partie utile centrale encadrée par deux longueurs de service non laminées, qui représentent une perte appelée « mise au mille ». Comme indiqué plus haut, il faut ajouter habituellement, à cette perte, la longueur d'inspection qui, est prélevée sur la partie utile de la bande présentant les qualités requises. Un tel procédé d'inspection augmente donc la mise au mille.

L'invention a pour objet, dans un laminoir réversible, de remédier à ces inconvénients grâce à un nouveau procédé permettant une inspection en ligne en conservant un rendement de production élevé, la longueur rebutée ne dépassant pas les deux longueurs de service qui doivent rester enroulées sur chaque mandrin et ne présentent donc pas l'épaisseur requise.

L'invention couvre également une installation de laminage pour la mise en oeuvre du procédé.

L'invention s'applique donc, d'une façon générale, à une installation de laminage réversible, comportant au moins une cage de laminage disposée entre deux dispositifs enrouleurs/dérouleurs ayant chacun un mandrin sur lequel une longueur de service de la bande est enroulée en plusieurs spires pour la mise en tension de la bande, le laminage étant réalisé en plusieurs passes avec maintien de l'enroulement, sur chaque mandrin, de la longueur de service, la bande étant laminée à l'épaisseur souhaitée sur une partie utile comprise entre les deux longueurs de service.

Conformément à l'invention, à la fin de la dernière passe de laminage entre un enrouleur/dérouleur placé en amont de la cage, dans le sens de laminage et servant de débobineuse, et un enrouleur/dérouleur aval servant de bobineuse, la longeur de service amont est complètement déroulée de la débobineuse amont et est soumise à au moins une passe de laminage, la bande étant ensuite coupée au voisinage de la fin de sa partie utile, de façon à libérer, à son extrémité arrière dans le sens de la dernière passe, une longueur au moins égale à une longueur d'inspection nécessaire, dont au moins une partie correspond à la longueur de service amont qui a été laminée au moins une fois et donne ainsi une image des défauts d'aspect de la partie utile.

Comme indiqué plus haut, la bobine à laminer est souvent posée d'abord sur une simple dérouleuse placée sur un côté du laminoir et à partir de laquelle la bande est déroulée pour passer dans le laminoir et se fixer sur l'enrouleur/dérouleur placé de l'autre côté.

Dans le cas où la dernière passe réversible est une passe paire, la bande se dirige du côté de la dérouleuse. Il est avantageux, à la fin du laminage de la longueur de service amont, que l'extrémité arrière de celle-ci soit maintenue serrée entre les cylindres de travail et que le sens de rotation desdits cylindres soit inversé de façon à renvoyer en arrière une longueur de bande suffisante pour y prélever une longueur d'inspection séparée de la bande par la coupe de celle-ci en amont de la cage, dans le sens de la dernière passe, ladite longueur prélevée étant placée sur une table d'inspection et la bande étant renvoyée dans le sens de la dernière passe pour s'enrouler complètement sur la bobineuse aval.

Dans ce cas, la longueur d'inspection est laminée deux fois, d'abord dans le sens de la dernière passe puis dans le sens inverse, avant d'être coupée et envoyée vers la table d'inspection qui est placée du côté opposé à la dérouleuse, par rapport au laminoir.

En revanche, dans ie cas où ia dernière passe réversible est une passe impaire, la bobine aval sur laquelle s'enroule la bande est placée du même côté du laminoir que la table d'inspection. La bande peut alors être coupée à une distance de son extrémité arrière correspondant à la longueur d'inspection souhaitée, cette longueur d'inspection étant laminée une seule fois et envoyée directement vers la table d'inspection placée du même côté du laminoir.

L'invention permet ainsi de prélever sur la bande une longueur d'inspection dont au moins la plus grande partie correspond à une des deux longueurs de service qui reste enroulées sur les mandrins de chacun des enrouleurs/dérouleurs, cette longueur de service passant au moins une fois entre les cylindres du laminoir, ce qui est suffisant pour donner une image de défauts éventuels produits par lesdits cylindres sur la longueur utile de la bande.

Grâce à l'invention, la longueur d'inspection n'est donc pas prélevée sur la partie utile mais sur la queue de la bande qui, de toute façon aurait dû être rebutée puisqu'elle n'avait pas été laminée à l'épaisseur requise.

D'une façon générale, l'invention s'applique à tout laminoir réversible comportant au moins une cage placée entre deux dispositifs enrouleurs/dérouleurs, mais elle est particulièrement avantageuse dans le cas d'un laminoir réversible à deux cages de laminage écartées l'une de l'autre car, dans ce cas, la mise au mille est augmentée par le fait que la longueur de bande comprise à la fin de chaque passe, entre les deux cages n'a été laminée qu'une seule fois dans la cage amont et n'est donc pas à l'épaisseur requise. La longueur à rebuter comprend alors la longueur de service restant enroulée sur le mandrin à laquelle s'ajoute la distance entre les deux cages et la longueur totale à rebuter est donc, normalement, supérieure à la longueur d'inspection nécessaire, celle-ci pouvant, ainsi, être facilement prélevée sur la queue de la bande laminée au moins une fois à la dernière passe.

L'invention permet donc de réaliser une inspection en ligne sans prélever une longueur d'inspection sur la partie utile de la bande et, par conséquent de conserver un rendement de production élevée.

Par ailleurs, la mise en oeuvre du procédé peut se faire à un coût réduit et sur des installations existantes de laminage réversible puisque l'on utilise des moyens de coupe, d'aiguillage et d'inspection qui, de toute façon, étaient nécessaires.

L'invention couvre également une installation de laminoir perfectionnée pour la mise en oeuvre du procédé selon l'invention.

Mais d'autres caractéristiques et avantages de l'invention apparaîtront dans la description qui va suivre d'un mode de réalisation particulier de l'invention, donnés uniquement à titre illustratif et non limitatif, en référence aux dessins annexés sur lesquels :
- la figure 1 est une représentation schématique d'une installation de laminage réversible selon l'invention pour la mise en oeuvre du procédé d'inspection selon l'invention ;
- les figures 2a à 2j sont des vues schématiques du laminoir de la figure 1 dans différentes étapes du procédé selon l'invention.

La figure 1 représente une installation de laminage à deux cages réversibles, dans laquelle le laminoir 1 comporte deux cages de laminage 3 et 5 écartées l'une de l'autre et placées entre deux dispositifs enrouleurs/dérouleurs, respectivement 12 et 13. Le laminoir 1 est donc un laminoir réversible permettant de laminer une bande de tôle dans les deux sens de défilement à savoir de droite à gauche dans un premier sens de défilement et de gauche à droite dans le sens inverse.

Dans le mode de réalisation représenté sur les figures, le laminoir 1 est, en outre, associé à une dérouleuse première passe 11 apte à recevoir une bobine 21.

Cette bobine 21 est constituée par une bande de tôle ayant une épaisseur initiale que l'on souhaite réduire par laminage pour obtenir une bande de tôle ayant une épaisseur finale requise. La bande de tôle est enroulée sur elle-même pour former la bobine 21 et est d'abord placée sur la dérouleuse 11 qui ne comporte pas de mandrin. Des moyens 31 permettent de saisir la tête de la bande de tôle et de la guider pour passer entre les cylindres des deux cages 3 et 5 en se déroulant vers la gauche, la tête de la bande étant fixée sur l'enrouleur/dérouleur 12 placé sur le second côté du laminoir 1 et qui sert alors de bobineuse pour bobiner la bande de tôle. Celle-ci défile donc de la droite vers la gauche dans cette première passe de défilement qui s'effectue sans laminage jusqu'à déroulement complet de la bande dont l'extrémité arrière, formant la queue, reste serrée entre les cylindres de travail des deux cages 3 et 5, de la façon représentée schématiquement sur la figure 2d.

Comme habituellement, un deuxième enrouleur/dérouleur amont encore appelé bobineuse deuxième passe 13 est disposé entre la dérouleuse première passe 11 et l'entrée du laminoir 1. Le sens de rotation des cylindres de travail des deux cages 3 et 5 est alors inversé pour faire défiler la bande de la gauche vers la droite, dans une seconde passe.

L'extrémité droite de la bande, devenue la tête de celle-ci, est engagée sur le mandrin de l'enrouleur/dérouleur 13 qui fonctionne alors en bobineuse deuxième passe (figure 2e).

L'enrouleur/dérouleur amont 12 qui fonctionne en débobineuse, est freiné de façon à mettre sous tension la bande entraînée par les cylindres des deux cages 5 et 3. Le laminage peut donc commencer à cette seconde passe.

Le laminage est ensuite effectué alternativement dans le premier sens de défilement de la droite vers ia gauche, pour les passes impaires, et dans le second sens, de la gauche vers la droite, pour les passes paires, le nombre de passes dépendant des conditions de laminage et de l'épaisseur finale requise.

Cependant, pour permettre la mise en tension de la bande, une longueur de service reste enroulée sur l'enrouleur/dérouleur 13 servant de débobineuse pour les passes impaires ainsi que sur l'enrouleur/dérouleur 12 servant de débobineuse pour les passes paires.

De façon connue, un dispositif de décintrage amont 31 de la bande ainsi que des cisailles amont 32 de coupe sont situés juste en amont du laminoir 1, dans le premier sens de défilement.

De même, la cage amont 3 comporte des presses 33 permettant d'engager l'extrémité de tête de la bande à laminer entre les trains de cylindres de la cage amont 3.

De préférence, les cages 3 et 5 sont du type quarto, c'est-à-dire qu'elles comportent respectivement deux cylindres de travail 30, 50 de petit rayon et deux cylindres de maintien 39, 59 de grand rayon.

La figure 1 a été simplifiée pour des raisons de clarté, mais le laminoir 1 comporte également tous moyens connus pour le laminage, comme des moyens pour refroidir les cylindres, mesurer la tension de la bande, refroidir la bande ou la maintenir, ainsi que des cylindres déflecteurs 45 pour le guidage de la bande.

La cage aval 5 est identique à la cage amont 3, à l'exception du fait que le dispositif de décintrage 51 ainsi que les presses d'engagement de la bande 53 sont disposés en aval de la deuxième cage 5, afin de permettre le fonctionnement du laminoir dans le sens inverse.

Un dispositifs d'aiguillage 60 permet de guider la bande d'abord vers un convoyeur aérien, puis vers un convoyeur d'inspection constituant la table d'inspection 62. Eventuellement des convoyeurs aériens et d'inspection sont réunis par un convoyeur intermédiaire de passage. Lorsque la tôle est sur la table d'inspection 62, l'étape d'inspection proprement dite est réalisée par une personne qualifiée disposant des moyens nécessaires.

En aval de la table d'inspection 62, l'installation de laminage comporte un dispositif de retournement 65 du type à tambour permettant de retourner l'échantillon pour l'inspecter sur son autre face.

A l'issue de l'étape d'inspection, comme cela sera décrit ci-dessous en référence aux figures 2, l'échantillon inspecté est rebuté dans une benne 69, le cas échéant après avoir été découpé en morceaux au moyen de cisailles aval 68.

Par ailleurs, les bobines 11, 13 et 12 sont portés par des vérins permettant leur chargement et leur déchargement. L'ensemble de l'installation repose sur des fondations en béton. Un bâti métallique permet de maintenir et de supporter les différents éléments constitutifs de l'installation.

Sur chacune des figures 2a à 2j on a représenté schématiquement l'installation de laminage de la figure 1, les chiffres de références ayant été repris pour indiquer les mêmes éléments constitutifs. Dans l'exemple représenté, les cages amont 3 et aval 5 (dans le premier sens de défilement) sont du type quarto comportant deux cylindres de travail et deux cylindres de soutien mais pourraient être de tout autre type. La bobineuse première passe 12 et la bobineuse deuxième passe 13 sont schématisées avec leur mandrin contrairement à la dérouleuse première passe 11 qui n'en comporte pas. Les bobines 21, 22 et 23 sont représentées à différentes étapes du procédé d'inspection selon l'invention.

Sur la figure 2a, une bobine de tôle à laminer 21 est disposée sur la dérouleuse première passe 11 puis déroulée. L'extrémité de tête 101 correspondant à l'extrémité avant de la bande de tôle 100 est engagée entre les cylindres de travail de la cage amont 3. Une fois la bande 100 engagée, les cylindres de travail de la cage amont 3 sont utilisés afin d'appliquer une force de friction permettant l'entraînement de la bande 100. L'extrémité de tête 101 se déplace alors dans un premier sens de défilement en direction de la cage aval 5 comme l'indique la flèche, c'est-à-dire de droite à gauche.

Sur la figure 2b, l'extrémité de tête 101, après engagement entre les cylindres de la deuxième cage 5, a été fixée de manière conventionnelle sur le mandrin de la bobineuse première passe 12. Les cylindres de travail des cages 3 et 5 sont serrés sur la bande et entraînés en rotation pour commander le déroulement de la bande de tôle 100 qui, en même temps, est enroulée autour du mandrin de la bobineuse première passe 12 (figure 2c). Au cours de cette première passe, la bobine 21 est débobinée tandis que la bobine 22 est bobinée. La dérouleuse première passe 11 ne comportant pas de mandrin, il est impossible d'appliquer une tension sur la bande 100 lors de la première passe. En conséquence, le taux de réduction souhaité ne peut être réalisé au cours de cette première passe de défilement.

La figure 2d représente schématiquement la fin de la première passe. La bobine 21 est entièrement dévidée et la bande de tôle 100 est enroulée autour du mandrin de la bobineuse première passe 12 formant une bobine 22. La première passe s'achève lorsque l'extrémité de queue 102 de la bande 100 est à proximité de la cage amont 3. Il est avantageux de ne pas désengager l'extrémité de queue 102 en fin de première passe. Par désengagement, il faut entendre que l'extrémité de queue 102 va au-delà de la cage aval 5. La première passe est donc arrêtée au moins lorsque l'extrémité de queue 102 se situe entre les cages. De préférence, la première passe est arrêtée lorsque l'extrémité de queue 102 est encore en amont de la cage amont 3.

Le sens de fonctionnement du laminoir 1 est alors inversé de manière à commander le défilement de la bande de tôle 100 dans le sens inverse indiqué par la flèche représentée sur ia figure 2e. Dans un premier temps, les cylindres de travail des cages 3 et 5 sont simplement serrés pour commander le déplacement de la bande 100 de la gauche vers la droite jusqu'à ce que l'on puisse fixer son extrémité avant 102 sur le mandrin de la bobineuse deuxième passe 13.

On peut alors commencer la deuxième passe, illustrée par la figure 2f, la bande 100 se déroulant à partir de la bobine 22 qui fonctionne donc en débobineuse mais peut être freinée de façon à mettre la bande sous tension et réaliser le laminage entre les cylindres des deux cages 5 et 3, l'écartement entre les cylindres étant réglé pour atteindre un taux de réduction adapté. La bande est enroulée pour former une bobine 23 sur l'enrouleur/dérouleur 13 servant de bobineuse. On peut alors réaliser le laminage par passes successives entre les deux bobineuses, première passe 12 et deuxième passe 13, qui sont équipées des moyens nécessaires permettant l'application d'un couple sur leurs mandrins respectifs afin de maintenir la bande de tôle 100 sous tension. Des taux de réduction importants peuvent ainsi être atteints dès la deuxième passe.

Le nombre N de passes du cycle de laminage dépend du taux de réduction à réaliser afin d'obtenir l'épaisseur finale souhaitée.

Cependant, comme indiqué plus haut, seule la partie centrale utile de la bande est laminée à cette épaisseur, les deux longueurs de service qui doivent rester enrouler sur les mandrins des deux enrouleurs/dérouleurs 12, 13 n'étant pas laminés à chaque passe.

Selon l'invention, l'inspection va être réalisée sur une section prélevée sur l'une de ces deux longueurs de service qui devraient, de toute façon, être rebutées. Il faut, cependant, que cette section soit une image de la partie utile afin d'en présenter le même aspect et, en particulier, les mêmes marques et empreintes des cylindres.

Pour cela, comme le montre schématiquement la figure 2g, à la fin de la dernière passe qui, dans l'exemple représenté, est une passe paire, le laminage est poursuivi entre les cylindres des deux cages 5 et 3, jusqu'à ce que l'extrémité arrière 101, dans ce second sens de défilement de la bande, se libère du mandrin de la débobineuse 12 et arrive à proximité de la cage 5.

La bande restant ainsi serrée entre les cylindres des deux cages 5 et 3, le sens de rotation desdits cylindres est inversé de façon à faire repartir la bande dans le premier sens de défilement, c'est-à-dire de la droite vers la gauche, sur la figure 2h.

Le défilement, de la droite vers la gauche, est poursuivi jusqu'à ce que l'extrémité de queue 101 de la bande, qui est l'extrémité avant dans ce premier sens de défilement, se trouve à une distance de la cisaille 32, placée en amont de la première cage 3, au moins égale à la longueur d'inspection nécessaire. En pratique, cette longueur d'inspection est, généralement, un peu supérieure à la longueur de service et la bande peut alors être coupée par la cisaille 32, de la façon indiquée sur la figure 2h, suivant une ligne se trouvant dans la partie utile de la bande mais à proximité de son extrémité arrière. Cette partie utile peut donc être enroulée complètement sur la bobineuse 13 pour former la bobine 23 dont seule la tête formant les premières spires enroulées sur le mandrin, devra être rebutée puisqu'elle correspond à la longueur de service non laminée (Figure 2i).

La partie restante 105 de la bande, qui est restée serrée entre les cylindres des cages 3 et 5, est entraînée vers la gauche, c'est-à-dire dans le premier sens de défilement et dirigée par un aiguillage vers la table d'inspection 62 représentée sur la figure 1.

Cette section 105 correspondant, au moins pour sa plus grande partie, à la longueur de service, est passée deux fois entre les cylindres de travail, respectivement dans le premier sens de défilement de la gauche vers la droite, sur la figure 2g et dans le second sens de défilement, de la droite vers !a gauche, sur les figures 2h, 2i. De plus, même si l'extrémité arrière 101 s'est libérée de la débobineuse 12, la bande est restée sous tension, dans un sens comme dans l'autre, entre les deux cages 5 et 3. Cette partie 105 subit donc, lors de son passage entre les cylindres, les mêmes marques que la partie utile de la bande, ces marques se reproduisant à l'identique à chaque passe. La section prélevée 105 présente donc le même aspect que la bande, ce qui permet de vérifier la qualité de celle-ci.

Sur la figure 2j, l'échantillon 105 est positionné sur la table d'inspection où a lieu l'inspection proprement dite, éventuellement sur les deux faces par retournement de l'échantillon 105. Parallèlement, la bobine 23 est retirée de l'installation de laminage et amenée vers, par exemple, une autre installation pour un traitement ultérieur. De même, pendant l'inspection de l'échantillon 105, une nouvelle bobine 21' constituée d'une nouvelle bande de tôle 100' à laminer est chargée sur la dérouleuse première passe 11 et son extrémité de tête 101' est engagée dans le laminoir 1 de manière à préparer le cycle de laminage suivant.

Le procédé d'inspection selon l'invention tire donc partie du fait que la longueur de service non laminée, qui doit être rebutée de toute façon, est utilisée comme échantillon d'inspection car elle comporte les marques et empreintes des cylindres. En effet, bien que n'étant pas laminée à la bonne épaisseur, la longueur non laminée passe entre les cylindres qui laissent donc leurs marques sur les deux faces.

La longueur d'inspection doit être choisie de manière à comporter au moins une période de chacune des marques des trains de cylindres des cages du laminoir: Donc la longueur d'inspection comporte au moins la longueur non laminée, mais peut également être plus importante si la période d'un des trains de cylindres le nécessite.

L'invention permet donc d'inspecter en ligne la qualité du laminage en minimisant les pertes de matière laminée à l'épaisseur souhaitée, puisque l'inspection est réalisée sur une partie de la tôle qui aurait du être rebutée quoiqu'il arrive, n'étant pas à la bonne épaisseur. Par ailleurs, l'opération d'inspection ne consomme pas de temps. En effet, comme le montre la figure 2j, lorsque l'inspection du laminage d'un premier cycle a lieu, le cycle de laminage suivant peut être préparé en engageant par exemple l'extrémité de tête 101' de la bobine 21' suivante. La manutention de la bobine 23 produite est également faite de manière synchrone avec l'étape d'inspection. De plus, la mise en oeuvre du procédé d'inspection selon ce qui vient d'être décrit ne nécessite pas ou peu de modifications des installations existantes.

D'autres variantes de réalisation du procédé selon l'invention ainsi que de l'installation de laminage sont possibles.

Par exemple, des cisailles peuvent être situées en amont ou en aval du laminoir, éventuellement entre les cages du laminoir. Dans le cas où des cisailles seraient disposées seulement en aval du laminoir 1, une fois que l'échantillon d'inspection a été séparé du reste de la bande de tôle 100, le laminoir ne pourrait plus servir de moyen d'entraînement de l'échantillon vers la table d'inspection. Il faudrait alors disposer de moyens d'entraînement propres, aptes à déplacer l'échantillon sur la table d'inspection.

Dans ce cas, cependant, si un nombre impair de passes est requis, la table d'inspection pourra être située en aval du laminoir 1 dans le premier sens de défilement, et permettra d'inspecter un échantillon correspondant à la longueur de service enroulée sur l'enrouleur/dérouleur 13 et, se trouvant en queue dans le premier sens de défilement.

Dans ce cas, en effet, la table d'inspection peut être placée du même côté que la bobineuse 12 sur laquelle s'enroule la bande. Si l'on dispose d'une cisaille entre la seconde cage 5 et la bobineuse 12, celle-ci peut couper la bande à une distance de son extrémité arrière 102 au moins égale à la longueur d'inspection nécessaire. La bande peut alors être enroulée complètement sur la bobineuse 12 et sa partie arrière, qui constitue la longueur d'inspection, reste serrée entre les cylindres des cages 5 et 3 qui l'entraînent vers la gauche, dans le premier sens de défilement de façon à l'aiguiller vers la table d'inspection. Dans ce cas, la section d'inspection ne passe qu'une seule fois entre les cylindres des deux cages 5 et 3 mais ce seul passage est suffisant pour que les cylindres impriment leurs marques et que la longueur d'inspection présente un aspect représentatif de celui de la partie utile de la bande.

Comme indiqué plus haut, du fait que l'on utilise deux cages réversibles écartées l'une de l'autre, la longueur d'inspection reste tendue entre les deux cages, même après la coupe de la bande.

Le procédé selon l'invention est, cependant, applicable, à un laminoir comportant une seule cage réversible. Dans ce cas, après s'être libérée de la débobineuse, la partie arrière de la bande n'est plus mise sous tension mais le passage entre les cylindres de travail qui restent serrés sur la bande, permet d'imprimer les mêmes marques sur les deux faces de celle-ci, la longueur d'inspection prélevée sur l'extrémité arrière de la bande et constituant la longueur de service, présentant le même aspect que la partie utile de la bande.

Bien que l'invention ait été décrite en référence à un mode de réalisation particulier, elle n'est nullement limitée à ce mode de réalisation. Elle comprend tous les équivalents techniques des moyens décrits ainsi que leurs combinaisons qui entrent dans le cadre de l'invention.

## Revendications

1. Procédé d'inspection d'une bande laminée dans une installation de laminage réversible comportant au moins une cage (3,5) de laminage disposée entre deux dispositifs enrouleur/dérouleur (12, 13) ayant chacun un mandrin sur lequel une longueur de service de la bande est enroulée en plusieurs spires pour la mise en tension de la bande, le laminage étant réalisé en plusieurs passes jusqu'à obtention de l'épaisseur souhaitée sur toute la longueur d'une partie utile comprise entre deux longueurs de service maintenues enroulées, à chaque passe sur chacun des mandrins,
**caractérisé par le fait que**, à la fin de la dernière passe de laminage entre un enrouleur/dérouleur (12) placé en amont de la cage dans le sens de laminage et servant de débobineuse, et un enrouleur/dérouleur (13) aval servant de bobineuse, la longueur de service amont est complètement déroulée de la débobineuse amont et est soumise à au moins une passe de laminage, la bande étant ensuite coupée au voisinage de la fin de sa partie utile, de façon à libérer, à son extrémité arrière dans le sens de la dernière passe, une longueur au moins égale à une longueur d'inspection (105) nécessaire, dont au moins une partie correspond à la longueur de service amont qui a été laminée au moins une fois et donne ainsi une image des défauts d'aspect de la partie utile.

2. Procédé selon la revendication 1, **caractérisé par le fait que**, à la fin du laminage de la longueur de service amont, l'extrémité arrière de celle-ci est maintenue serrée entre les cylindres de travail et le sens de rotation desdits cylindres est alors inversé de façon à renvoyer en arrière une longueur de bande suffisante pour y prélever une longueur d'inspection (105) séparée de la bande par la coupe de celle-ci en amont de la cage, dans le sens de la dernière passe, ladite longueur prélevée étant placée sur une table d'inspection et la bande étant renvoyée dans le sens de la dernière passe pour s'enrouler complètement sur la bobineuse aval (13).

3. Procédé selon la revendication 1, **caractérisé par le fait que**, à la fin de la dernière passe de laminage, la bande (100) est coupée en aval du laminoir (1) à une distance de son extrémité arrière correspondant à la longueur d'inspection (105) et elle est alors enroulée complètement sur la bobineuse aval (13) en laissant une longueur d'inspection laminée une fois qui est envoyée vers les moyens d'inspection.

4. Procédé selon l'une des revendications 1 à 3,
**caractérisé par le fait que**, l'installation de laminage comportant un laminoir réversible ayant au moins une cage (2, 3) apte à fonctionner pour des passes impaires dans un premier sens de laminage et pour des passes paires dans un sens inverse, ledit procédé comporte les étapes consistant à
- (a) à partir d'une bobine (21) placée sur un premier côté du laminoir, la bande est déroulée dans un premier sens de défilement en passant dans la cage ouverte et (b) une première extrémité de tête de la bande est fixée sur un enrouleur-dérouleur (12) placé sur un second côté du laminoir et fonctionnant en bobineuse ;
- (c) au cours de cette première passe, la bande est serrée entre deux cylindres de travail de la cage qui sont entraînés en rotation dans le premier sens de défilement pour l'enroulement de la bande sur la bobineuse du second côté de la cage, (d) jusqu'à ce que une seconde extrémité, à la queue de la bande (102), arrive à proximité de la cage;
- (e) le sens de rotation des cylindres est inversé pour commander le défilement de la bande dans le sens inverse et ladite seconde extrémité de la bande est fixée sur un enrouleur-dérouleur (13) placé sur le premier côté du laminoir ;
- la bande est enroulée sur ledit enrouleur-dérouleur (13) du premier côté qui fonctionne en bobineuse, l'enrouleur-dérouleur (12) du second côté fonctionnant en débobineuse et, lorsqu'une première longueur de service est enroulée en plusieurs spires sur ladite bobineuse du premier côté, la bande est mise en tension de façon à réaliser un laminage de ia bande au cours de cette seconde passe (f) ;
- le défilement de la bande est arrêté de façon à maintenir une seconde longueur de service enroulée en plusieurs spires sur l'enrouleur-dérouleur (12) du second côté;
- le sens de défilement est encore inversé, l'enrouleur/dérouleur (12) du second côté fonctionnant alors en bobineuse pour une troisième passe avec laminage de la bande dans le premier sens de défilement ;
- le laminage est réalisé en une pluralité de passes, alternativement impaires dans le premier sens de défilement et paires dans le sens inverse, une longueur de service étant maintenue enroulée, à chaque extrémité de la bande, sur chacun des enrouleursdérouleurs,
- après la fin de la dernière passe de laminage entre une débobineuse placée en amont du laminoir et une bobineuse placée en aval, le laminage est poursuivi au cours de cette dernière passe, jusqu'à ce que la longueur de service amont placée à la queue de bande, dans le sens de cette dernière passe, se libère de la débobineuse (12) amont et soit laminée au moins une fois (g),
- (i) la bande est coupée à une distance de son extrémité arrière au moins égale à une longueur d'inspection (105) dont au moins une partie correspond à ladite longueur de service amont laminée au moins une fois,
- (j) la longueur d'inspection est envoyée vers des moyens d'inspection,
- la bande est enroulée complètement sur la bobineuse (13) aval.

5. Procédé selon la revendication 4 **caractérisé par le fait qu'**il comprend, après un premier laminage de la longueur de service amont, les étapes suivantes :
- (g) arrêt du laminage avant passage de l'extrémité arrière (101) de la bande (100) et maintien de celle-ci serrée entre les cylindres de travail ;
- (h) inversion du sens de rotation desdits cylindres pour renvoi de la bande vers l'amont,
- (i) coupe de la bande à une distance de son extrémité arrière, dans le sens de la dernière passe, au moins égale à une longueur d'inspection (105),
- (j) bobinage complet de la bande restante sur la bobineuse (13) aval, dans le sens de la dernière passe,
- envoi de la longueur d'inspection vers des moyens d'inspection.

6. Procédé selon l'une quelconque des revendications précédentes, **caractérisé en ce que**, après l'étape consistant à libérer une extrémité (101) et avant l'étape consistant à dérouler une longueur d'inspection (105), ladite extrémité libérée n'est pas totalement désengagée dudit laminoir (1).

7. Procédé selon l'une quelconque des revendications précédentes, **caractérisé en ce que** ladite étape consistant à dérouler une longueur d'inspection (105) est réalisée en utilisant ledit laminoir (1) en tant que moyen d'entraînement de la bande (100) de tôle.

8. Procédé selon l'une quelconque des revendications précédentes, **caractérisé en ce que** ladite longueur d'inspection (105) est amenée sur une table d'inspection (62) associée au laminoir (1).

9. Procédé selon la revendication 8, **caractérisé en ce que** pour l'inspection des deux faces de la longueur d'inspection (105), cette dernière est retournée au moyen d'un tambour (65) placé à une extrémité de ladite table d'inspection (62).

10. Procédé selon l'une quelconque des revendications précédentes, **caractérisé en ce que** l'étape consistant à inspecter ladite longueur d'inspection (105) et l'étape consistant à rebuter ia longueur d'inspection sont exécutées en parallèle avec l'étape consistant à rembobiner la bande (100) sur la bobineuse (13) de la dernière passe.

11. Procédé selon l'une quelconque des revendications précédentes, **caractérisé en ce qu'**il comporte une étape supplémentaire consistant à positionner une bobine (21) de bande à laminer sur ladite débobineuse première passe (11), et **en ce que** l'étape consistant à positionner une bobine à laminer et l'étape d'engagement de l'extrémité de tête (101') pour un nouveau cycle de laminage sont exécutées en parallèle avec l'étape consistant à inspecter la longueur d'inspection (105) et l'étape consistant à rebuter la longueur d'inspection du cycle de laminage précédent.

12. Procédé selon l'une quelconque des revendications précédentes, **caractérisé en ce que** ladite longueur d'inspection (105) est au minimum égale à une longueur permettant d'observer au moins une période des marques laissées par les trains de cylindres équipant ledit laminoir (1).

13. Procédé selon l'une quelconque des revendications précédentes, **caractérisé en ce que** l'installation de laminage est munie de cisailles (32), et **en ce que** l'étape consistant à couper ladite longueur d'inspection (105) est réalisée lorsque, à l'étape consistant à dérouler une longueur d'inspection, la distance entre ladite extrémité libérée et lesdites cisailles est égale à la longueur d'inspection nécessaire.

14. Procédé selon l'une des revendications précédentes, **caractérisé par le fait qu'**il s'applique à un laminoir (11) réversible comportant deux cages (2, 3) de laminage écartées l'une de l'autre, l'ensemble des deux cages étant placé entre deux dispositifs enrouleur/dérouleur (12, 13) servant alternativement de débobineuse et de bobineuse.

## Claims

1. Method for inspecting a rolled strip in a reversible rolling plant comprising at least one roll stand (3,5) arranged between two winding/unwinding devices (12, 13) each having a mandrel whereon strip service length is wound into several coils for tensioning the strip, the rolling being performed in several passes until the requested thickness is obtained over the whole length of a useful part between two service lengths maintained wound, at each pass on each of the mandrels,
**characterised in that**, at the end of the last roll pass between a winder/unwinder (12) placed upstream of the roll stand in the rolling direction and acting as a decoiler, and a downstream winder/unwinder (13) acting as a coiler, the upstream service length is completely unwound from the upstream decoiler and is subjected to at least one roll pass, the strip being then cut in the vicinity of the end of its useful part, so as to release, at its rear end in the direction of the last pass, a length at least equal to a necessary inspection length (105), at least one part of said inspection length (105) corresponding to the upstream service length which has been rolled at least once and thus providing a picture of the aspect defects of the useful part.

2. Method according to claim 1, **characterised in that**, at the end of the rolling of the upstream service length, the rear end thereof is maintained clamped between the working rolls and the rotational direction of said cylinders is then reversed so as to send backwards a sufficient length of strip to sample therein an inspection length (105) separated from the strip by cutting it upstream of the roll stand, in the direction of the last pass, said sampled length being placed on an inspection table and the strip being returned in the direction of the last pass to wind completely on the downstream coiler (13).

3. Method according to claim 1, **characterised in that**, at the end of the last roll pass, the strip (100) is cut downstream of the rolling mill (1) at a distance from its rear end corresponding to the inspection length (105) and it is then wound completely on the downstream coiler (13) while leaving an inspection length rolled once which is sent towards the inspection means.

4. Method according to any one of claims 1 to 3, **characterised in that**, the roll plant includes a reversible mill having at least one roll stand (2, 3) capable of operating for odd passes in a first rolling direction and for even passes in a reverse direction, said method including the steps wherein:
- (a) from a reel (21) placed on a first side of the rolling mill, the strip is unwound in a first running direction while passing through the open roll stand and (b) a first end of the leading end of the strip is fastened to a winder-unwinder (12) placed on a second side of the rolling mill and operating as a coiler;
- (c) during this first pass, the strip is clamped between two working rolls of the roll stand which are driven into rotation in the first running direction for winding the strip on the coiler of the second side of the roll stand, (d) until a second end, at the trailing end of the strip (102), arrives close to the roll stand;
- (e) the rotational direction of the cylinders is reversed to control the running of the strip in the reverse direction and said second end of the strip is fastened to a winder-unwinder (13) placed on the first side of the rolling mill;
- the strip is wound on said winder-unwinder (13) of the first side which operates as a coiler, the winder-unwinder (12) of the second side operating as a decoiler and, when a first service length is wound into several coils on said coiler of the first side, the strip is tensioned so as to conduct a rolling of the strip during this second pass (f);
- the running of the strip is stopped so as to maintain a second service length wound into several coils on the winder-unwinder (12) of the second side;
- the running direction is still reversed, the winder/unwinder (12) of the second side operating then as a coiler for a third pass with rolling of the strip in the first running direction;
- the rolling is performed in a plurality of passes, alternately odd in the first running direction and even in the reverse direction, a service length being maintained wound, at each end of the strip, on each of the winders-unwinders,
- after the end of the last roll pass between a decoiler placed upstream of the rolling mill and a coiler placed downstream, the rolling is continued during this last pass, until the upstream service length placed at the trailing end of the strip, in the direction of this last pass, is released from the upstream decoiler (12) and is rolled at least once (g),
- (i) the strip is cut at a distance from its rear end at least equal to an inspection length (105), at least one part of said inspection length (105) corresponding to said upstream service length rolled at least once,
- (j) the inspection length is sent towards inspection means,
- the strip is wound completely on the downstream coiler (13).

5. Method according to claim 4, **characterised in that** it includes, after a first rolling of the upstream service length, the following steps:
- (g) stopping the rolling before the passage of the rear end (101) of the strip (100) and maintaining it clamped between the working rolls;
- (h) reversal of the rotational direction of said cylinders for returning the strip upstream,
- (i) cutting the strip at a distance from its rear end, in the direction of the last pass, at least equal to an inspection length (105),
- (j) complete winding of the remaining strip on the downstream coiler (13), in the direction of the last pass,
- sending the inspection length towards inspection means.

6. Method according to any one of the preceding claims, **characterised in that**, after the step of releasing one end (101) and before the step consisting in unwinding an inspection length (105), said released end is not totally disengaged from said rolling mill (1).

7. Method according to any one of the preceding claims, **characterised in that** said step of unwinding an inspection length (105) is performed by using said rolling mill (1) as a driving means of the sheet metal strip (100).

8. Method according to any one of the preceding claims, **characterised in that** said inspection length (105) is conveyed on an inspection table (62) associated with the rolling mill (1) .

9. Method according to claim 8, **characterised in that** for inspecting both faces of the inspection length (105), the latter is turned over using a drum (65) placed at one end of said inspection table (62).

10. Method according to any one of the preceding claims, **characterised in that** the step of inspecting said inspection length (105) and the step of rejecting the inspection length are performed in parallel with the step of re-winding the strip (100) on the coiler (13) of the last pass.

11. Method according to any one of the preceding claims, **characterised in that** it comprises an additional step of positioning a reel (21) of strip to be rolled on said first pass decoiler (11), and **in that** the step of positioning a reel to be rolled and the engaging step of the leading end (101') for a new rolling cycle are performed in parallel with the step of inspecting the inspection length (105) and the step of rejecting the inspection length of the preceding rolling cycle.

12. Method according to any one of the preceding claims, **characterised in that** said inspection length (105) is at a minimum equal to a length enabling to observe at least one period of the marks left by the trains of rolls provided on said rolling mill (1).

13. Method according to any one of the preceding claims, **characterised in that** the roll plant is fitted with shears (32), and **in that** the step of cutting said inspection length (105) is performed when, in the step of unwinding an inspection length, the distance between said released end and said shears is equal to the necessary inspection length.

14. Method according to any one of the preceding claims, **characterised in that** it applies to a reversible rolling mill (11) including two rolling roll stands (2, 3) spaced apart from one another, the assembly of both roll stands being placed between two winding/unwinding devices (12, 13) acting alternately as a decoiler and as a coiler.

## Patentansprüche

1. Überprüfungsverfahren für Walzband in einer Reversierwalzanlage, die mindestens ein Walzgerüst (3, 5) umfasst, das zwischen zwei Auf-/Abhaspeln (12, 13) angeordnet ist, von denen jede einen Haspeldorn besitzt, auf den eine Servicelänge des Bandes in mehreren Windungen zum Spannen des Bandes aufgewickelt wird, wobei das Walzen in mehreren Stichen erfolgt, bis die gewünschte Dicke über die gesamte Länge eines Nutzabschnitts zwischen zwei bei jedem Stich auf jedem der Haspeldorne aufgewickelt gehaltenen Servicelängen erreicht ist, **dadurch gekennzeichnet, dass** am Ende des letzten Walzstichs zwischen einer Auf-/Abhaspel (12), die dem Walzgerüst in Walzrichtung gesehen vorgelagert ist und als Abwickler dient, und einer nachgelagerten Auf-/Abhaspel (13), die als Aufwickler dient, die vorgelagerte Servicelänge vollständig vom vorgelagerten Abwickler abgewickelt wird und mindestens einem Walzstich unterzogen wird und das Band anschließend in der Nähe des Endes seines Nutzabschnitts geschnitten wird, so dass an seinem in Richtung des letzten Stichs gesehen hinteren Ende eine Länge freigegeben wird, die mindestens gleich einer erforderlichen Prüflänge (105) ist und von der mindestens ein Abschnitt der vorgelagerten, mindestens ein Mal gewalzten Servicelänge entspricht und so ein Bild von den Mängeln des Nutzabschnitts vermittelt.

2. Verfahren nach Anspruch 1, **dadurch gekennzeichnet, dass** am Ende des Walzens der vorgelagerten Servicelänge deren hinteres Ende zwischen den Arbeitswalzen eingespannt gehalten wird und die Drehrichtung der Walzen daraufhin umgekehrt wird, so dass eine Bandlänge zurücktransportiert wird, die ausreicht, um eine Prüflänge (105) zu entnehmen, die vom Band durch Schneiden vor dem Walzgerüst in Richtung des letzten Stichs gesehen getrennt wird, wobei die entnommene Länge auf einem Prüftisch abgelegt wird und das Band in Richtung des letzten Stichs zurücktransportiert wird, damit es vollständig auf den nachgelagerten Aufwickler (13) aufgewickelt wird.

3. Verfahren nach Anspruch 1, **dadurch gekennzeichnet, dass** das Band (100) am Ende des letzten Walzstichs hinter der Walzstraße (1) in einem Abstand von seinem hinteren Ende, der der Prüflänge (105) entspricht, abgeschnitten wird und daraufhin vollständig auf den nachgelagerten Aufwickler (13) aufgewickelt wird, wobei eine ein Mal gewalzte Prüflänge zurückbleibt, die zu den Prüfmitteln transportiert wird.

4. Verfahren nach einem der Ansprüche 1 bis 3, **dadurch gekennzeichnet, dass** die Walzanlage eine reversierbare Walzstraße mit mindestens einem Walzgerüst (2, 3) umfasst, das in der Lage ist, bei ungeraden Stichen in eine erste Walzrichtung und bei geraden Stichen in eine entgegengesetzte Richtung betrieben zu werden, wobei dieses Verfahren die folgenden Schritte umfasst:
- (a) von einem auf einer ersten Seite der Walzstraße angeordneten Coil (21) wird das Band in eine erste Ablaufrichtung abgewickelt, wobei es in das geöffnete Walzgerüst läuft, und (b) ein erstes Endstück am Bandanfang wird an einer Auf-/Abhaspel (12) befestigt, die auf einer zweiten Seite der Walzstraße angeordnet ist und als Aufwickler dient;
- (c) während dieses ersten Stichs wird das Band zwischen zwei Arbeitswalzen des Walzgerüstes eingespannt, die in die erste Ablaufrichtung zum Aufwickeln des Bandes auf den Aufwickler auf der zweiten Seite des Walzgerüstes drehangetrieben werden, (d) bis ein zweites Endstück am Bandende (102) in der Nähe des Walzgerüstes ankommt;
- (e) die Drehrichtung der Walzen wird umgekehrt, um den Bandlauf in die entgegengesetzte Richtung zu steuern, und dieses zweite Endstück am Bandende wird an einer Auf-/Abhaspel (13) befestigt, die auf der ersten Seite der Walzstraße angeordnet ist;
- das Band wird auf die Auf-/Abhaspel (13) der ersten Seite gewickelt, die als Aufwickler dient, während die Auf-/Abhaspel (12) der zweiten Seite als Abwickler dient, und wenn eine erste Servicelänge in mehreren Windungen auf den Aufwickler der ersten Seite gewickelt ist, wird das Band so gespannt, dass während dieses zweiten Stichs ein Walzen des Bandes ausgeführt wird (f);
- der Bandlauf wird gestoppt, so dass eine zweite Servicelänge in mehreren Windungen auf der Auf-/Abhaspel (12) der zweiten Seite aufgewickelt gehalten wird;
- die Ablaufrichtung wird erneut umgekehrt, wobei die Auf-/Abhaspel (12) der zweiten Seite als Aufwickler für einen dritten Stich dient, bei dem das Band in die erste Ablaufrichtung gewalzt wird;
- das Walzen erfolgt in einer Vielzahl von Stichen, die abwechselnd ungerade in die erste Ablaufrichtung und gerade in die entgegengesetzte Richtung sind, wobei eine Servicelänge an jedem Ende des Bandes auf jeder der Auf-/Abhaspeln aufgewickelt gehalten wird,
- nach dem Ende des letzten Walzstichs zwischen einem der Walzstraße vorgelagerten Abwickler und einem der Walzstraße nachgelagerten Aufwickler wird das Walzen während dieses letzten Stichs fortgesetzt, bis sich die vorgelagerte Servicelänge, die in Richtung dieses letzten Stichs am Bandende liegt, vom vorgelagerten Abwickler (12) löst und mindestens ein Mal gewalzt wird (g),
- (i) das Band wird in einem Abstand von seinem hinteren Ende geschnitten, der mindestens gleich einer Prüflänge (105) ist, von der mindestens ein Abschnitt der vorgelagerten, mindestens ein Mal gewalzten Servicelänge entspricht,
- (j) die Prüflänge wird zu den Prüfmitteln transportiert,
- das Band wird vollständig auf den nachgelagerten Aufwickler (13) aufgewickelt.

5. Verfahren nach Anspruch 4, **dadurch gekennzeichnet, dass** es nach einem ersten Walzen der vorgelagerten Servicelänge die folgenden Schritte umfasst:
- (g) Stoppen des Walzens vor dem Durchlauf des hinteren Endes (101) des Bandes (100) und Eingespannthalten dieses Bandendes zwischen den Arbeitswalzen;
- (h) Umkehren der Drehrichtung dieser Walzen zum Zurücktransportieren des Bandes zur vorgelagerten Seite;
- (i) Schneiden des Bandes in einem Abstand von seinem in Richtung des letzten Stichs gesehen hinteren Ende, der mindestens gleich einer Prüflänge (105) ist;
- (j) vollständiges Aufwickeln des verbleibenden Bandes auf den in Richtung des letzten Stichs gesehen nachgelagerten Aufwickler (13);
- Transportieren der Prüflänge zu den Prüfmitteln.

6. Verfahren nach einem beliebigen der vorangehenden Ansprüche, **dadurch gekennzeichnet, dass** das freie Ende nach dem Schritt, der darin besteht, ein Ende (101) freizugeben, und vor dem Schritt, der darin besteht, die Prüflänge (105) abzuwickeln, nicht vollständig aus der Walzstraße (1) herausgeführt wird.

7. Verfahren nach einem beliebigen der vorangehenden Ansprüche, **dadurch gekennzeichnet, dass** der Schritt, der darin besteht, eine Prüflänge (105) abzuwickeln, unter Verwendung der Walzstraße (1) als Antriebsmittel für das Blechband (100) ausgeführt wird.

8. Verfahren nach einem beliebigen der vorangehenden Ansprüche, **dadurch gekennzeichnet, dass** die Prüflänge (105) einem zur Walzstraße (1) gehörenden Prüftisch (62) zugeführt wird.

9. Verfahren nach Anspruch 8, **dadurch gekennzeichnet, dass** die Prüflänge (105) zum Prüfen ihrer beiden Seiten mit Hilfe einer Trommel (65) gewendet wird, die an einem Ende des Prüftisches (62) angeordnet ist.

10. Verfahren nach einem beliebigen der vorangehenden Ansprüche, **dadurch gekennzeichnet, dass** der Schritt, der darin besteht, die Prüflänge (105) zu prüfen, und der Schritt, der darin besteht, die Prüflänge auszusondern, parallel zu dem Schritt ausgeführt werden, der darin besteht, das Band (100) wieder auf den Aufwickler (13) des letzten Stichs aufzuwickeln.

11. Verfahren nach einem beliebigen der vorangehenden Ansprüche, **dadurch gekennzeichnet, dass** es einen zusätzlichen Schritt umfasst, der darin besteht, ein Coil (21) mit einem zu walzenden Band auf den Abwickler des ersten Stichs (11) zu setzen, und dass der Schritt, der darin besteht, ein zu walzendes Coil aufzusetzen, und der Schritt des Einführens des Endstücks am Bandanfang (101') für einen neuen Walzzyklus parallel zu dem Schritt ausgeführt werden, der darin besteht, die Prüflänge (105) zu prüfen, und zu dem Schritt, der darin besteht, die Prüflänge des vorausgegangenen Walzzyklus auszusondern.

12. Verfahren nach einem beliebigen der vorangehenden Ansprüche, **dadurch gekennzeichnet, dass** die Prüflänge (105) mindestens gleich einer Länge ist, die es ermöglicht, mindestens einen Rapport der Abdrücke zu betrachten, die die Walzen der Walzstraße (1) hinterlassen.

13. Verfahren nach einem beliebigen der vorangehenden Ansprüche, **dadurch gekennzeichnet, dass** die Walzanlage mit einer Schere (32) ausgestattet ist und dass der Schritt, der darin besteht, diese Prüflänge (105) abzuschneiden, ausgeführt wird, wenn bei dem Schritt, der darin besteht, eine Prüflänge abzuwickeln, der Abstand zwischen dem freien Ende und der Schere gleich der erforderlichen Prüflänge ist.

14. Verfahren nach einem der vorangehenden Ansprüche, **dadurch gekennzeichnet, dass** es für eine reversierbare Walzstraße (11) gilt, die zwei voneinander beabstandete Walzgerüste (2, 3) umfasst, wobei die Walzgerüste beide zwischen zwei Auf-/Abhaspeln (12, 13) angeordnet sind, die abwechselnd als Abwickler und als Aufwickler dienen.
